# EUROPÄISCHE PATENTSCHRIFT

(11) **EP 0 300 135 B1**
(45) Veröffentlichungstag und Bekanntmachung des Hinweises auf die Patenterteilung: **10.06.1992**
(21) Anmeldenummer: 88105627.9
(22) Anmeldetag: 08.04.1988
(51) Int. Cl.: E04F 15/024

(54) **Verfahren zur Herstellung eines Estrichhohlbodens**
Method for manufacturing a plaster false floor
Procédé pour confectionner une chape sur un plancher surélevé

(30) Priorität: 08.07.1987 DE 3722599
(43) Veröffentlichungstag der Anmeldung: 25.01.1989
(73) Patentinhaber: G + H MONTAGE GMBH, D-67059 Ludwigshafen (DE)
(72) Erfinder: von der Linde, Jürgen, Dr., D-6900 Heidelberg-Neuenheim (DE)
(74) Vertreter: Grünecker, Kinkeldey, Stockmair & Schwanhäusser Anwaltssozietät

(56) Entgegenhaltungen:
- EP-A- 0 133 556
- DE-U- 6 912 292
- FR-A- 2 036 518

## Beschreibung

Die vorliegende Erfindung betrifft ein Verfahren zur Herstellung eines Estrich-Hohlbodens, bei dem auf einem Rohboden mindestens ein mit Füßen versehenes Schalungselement verlegt wird, auf das anschließend eine Estrichmasse aufgebracht wird.

Hohlbodenkonstruktionen dienen zur bodenseitigen Installation von Kabeln, Rohren, und dgl.

Für die meisten Hohlbodenkonstruktionen muß zunächst ein ebener Unterboden hergestellt werden, auf dem das Schalungselement aufgebracht wird, damit alle Füße des Schalungselementes auf dem Unterboden aufstehen.

Aus der EP-OS 0 133 556 ist es bekannt, für eine Hohlbodenkonstruktion ein Schalungselement zu verwenden, das eine Trägerplatte aufweist, die mit Ausnehmungen versehen ist, in welche die Füße formschlüssig eingreifen. Die Trägerplatte weist Nuten auf, damit sich die Schalungselemente besser der Boden anpassen. Der Hohlboden wird dadurch fertiggestellt, daß auf die Schalungselemente ein Fließestrich aufgegeben wird, so daß die Schalungselemente als verlorene Schalung wirken.

Trotz der vorgesehenen Nuten kann es bei besonders unebenen Böden vorkommen, daß einige Füße den Unterboden nicht berühren. Auch der ausgebrachte Fließestrich ist nicht in der Lage, die Trägerplatte so weit durchzudrücken, daß die Füße an allen Stellen der Trägerplatte den Boden berühren. Der neu eingezogene Boden liegt an mehreren Stellen über weite Flächen hohl und ist an solchen Stellen dementsprechend weniger belastbar. In noch erheblich größerem Umfang tritt dieser Nachteil etwa bei Verwendung eines Fußbodenelements auf, wie es aus der DE-PS 29 30 426 bekannt ist, und das eine Platte mit einer Vielzahl von Füßen zeigt, ohne daß jedoch entsprechende Nuten vorgesehen sind.

Darüber hinaus ist aus der DE-PS 31 03 632 ein Verfahren zur Herstellung eines Hohlbodens bekannt, bei welchem eine Noppenfolie auf den Rohboden aufgebracht wird, die dann mit einem Fließestrich abgedeckt wird. Die Noppenfolie steht mit den die Füße bildenden Noppen auf dem Unterboden auf. Nachteilig an dem bekannten Verfahren ist, daß die Noppenfolie nicht begehbar ist, so daß besondere Hilfskonstruktionen erforderlich sind, um den Estrich aufzubringen. Wegen der großen Estrichdicke benötigt diese darüber hinaus eine lange Austrockungszeit.

Aus der FR-A-2 036 518 sind Platten bekannt, die zur Herstellung von Fußböden, insbesondere provisorischer, zeitweilig genützter Fußöden, im Verband verlegt werden können. Die Platten sind mit kurzen, entsprechend den Eckpunkten eines Dreiecks angeordneten Füßen versehen, so daß zwischen den Platten und dem Unterboden ein Zwischenraum, zum Beispiel für die Verlegung von Kabeln, verbleibt.

Aus der DE-U-6 912 292 ist ein Bausatz für die Verlegung von Hohlfußböden bekannt, der aus im wesentlichen dreieckigen Bodenplatten und Ständerelementen besteht, durch die die dreieckigen, im Verband verlegbaren Bodenplatten jeweils an ihren Ecken gegen den Boden abgestützt werden.

Der Erfindung liegt die Aufgabe zugrunde, ein Verfahren der eingangs erwähnten Art für die Herstellung eines Estrichhohlbodens vorzuschlagen, durch das sich Estrichhohlböden mit verbesserter Tragfähigkeit und Haltbarkeit herstellen lassen.

Diese Aufgabe wird erfindungsgemäß dadurch gelöst, daß eine Vielzahl von mit jeweils drei Füßen in dreiecksartiger Anordnung versehenes Schalungselementes im Verband verlegt wird, die anschließend mit einer Folie abgedeckt werden, auf die dann die Estrichmasse aufgebracht wird.

Diese Lösung ist verblüffend einfach. Der Estrichhohlböden wird aus einer Vielzahl solcher Schalungselemente zusammengesetzt, die aufgrund ihrer Ausbildung mit jeweils drei Füßen stets mit allen Füßen auf dem Unterboden aufstehen. Dennoch können die Schalungselemente aus einem starren und steifen Naterial bestehen, so daß sich die Bereiche zwischen den Füßen nicht eindrücken können. Ein mit den erfindungsgemäßen Schalungselementen aufgebauter Hohlboden weist daher eine hohe Tragfähigkeit auf, da der gesamte Hohlboden auch bei sehr unebenen Rohböden von allen, an der Unterseite der Schalungsplatte angeordneten Füßen getragen wird. Auf der anderen Seite ist es möglich, daß auch nachträglich Kabel oder Rohre bodenseitig installiert werden können.

Es wird bevorzugt, daß die Füße voneinander etwa den gleichen Abstand aufweisen. So wird für den gesamten Hohlboden eine gleichmäßige Flächenpresssung erreicht; jeder der Füße der Schalungselemente trägt im wesentlichen die gleiche Last.

Gemäß einer bevorzugten Ausführungsform bilden die Füße die Eckpunkte eines gedachten gleichschenkligen Dreiecks. Die Schalungsplatten der Schalungselemente können nur beliebige Formen aufweisen, die es gestatten, daß die Schalungselemente ineinander verschachtelt, also im Verband, gelegt werden können.

Obwohl auch andere Formen denkbar sind, wird gemäß einem bevorzugten Ausführungsbeispiel ein Schalungselement verwendet, dessen Schalungsplatte in der Draufsicht eine L-Form aufweist. Ein solche L-Form gestattet es, auf einfache Weise einen Plattenverbund zu verlegen.

Für eine besonders gleichmäßige Lastverteilung der Hohlbodenkonstruktion ist es vorteilhaft, wenn die Schalungsplatte in drei etwa quadratische Abschnitte aufgeteilt ist, unter denen jeweils ein Fuß angeordnet ist.

Besonders bevorzugt ist die Schalungsplatte einstückig mit den Füßen ausgebildet. Das Schalungselement kann so z.B. aus einem anorganischen Gips oder Anhydrid oder einem Zement oder einer Mischung daraus hergestellt sein.

Zur Gewichtseinsparung, zur Verringerung der Transport-und Verlegungskosten sowie zur Vereinfachung des Fertigungsverfahrens ist es zweckmäßig, wenn die Füße eine zur Schalungsplatte hin offene Becherform aufweisen. Außerdem wird sich ein nachher aufgebrachter Fließestrich besonders gut mit den Schalungselementen verbinden. Außerdem könnte zuvor in jeder beliebiger Becherausnehmung etwa eine Elektrodose installiert werden.

Gemäß einem anderen bevorzugten Ausführungs beispiel für das erfindungsgemäße Verfahren weist die Schalungsplatte eine Dreiecksform auf. Solche Schalungselemente eignen sich insbesondere für kleinere Räume.

Weiterhin werden bevorzugt Schalungselemente verwendet, deren Schalungsplatte wabenförmig ausgebildet ist. Eine soche Wabenform, die sechseckig, achteckig od. dgl. sein kann, ermöglicht ein einfaches Aneinanderlegen der Schalungselemente, ohne daß durchgehende gerade Fugen entstehen können.

Gemäß einer bevorzugten Ausführungsform beträgt der Abstand der Füße voneinander etwa 20 cm. So läßt sich bei geringer Aufwand bei der Herstellung der Schalungselemente eine gute Anpassung der Schalungselemente an den Untergrund und eine hohe Tragfähigkeit erreichen.

Bevorzugt wird auch, wenn die Kantenlänge der Schalungsplatte etwa das zweifache des Fußabstandes beträgt. Auf diese weise wird erreicht, daß die Abstände der Füße auch beim verlegten Hohlboden insgesamt zueinander etwa gleich sind.

Je nach Art der unterhalb der Hohlbodenkonstruktion vorzusehenden Installation beträgt die Höhe der Füße etwa zwischen 5 und 20 cm.

Nach dem anschließenden Ausbreiten einer Folie, die bei eventuell vorhandenen Fugen zwischen den Schalungsplatten der Schalungselemente ein Durchfallen von Estrichmasse verhindert, kann in herkömmlicher Weise beispielsweise ein Fließestrich aufgebracht werden. Nach Aufbringen des Fließestriches ergibt sich eine mehr oder weniger starke Verbindung der einzelnen Schalungselemente miteinander und der Schalungselemente mit dem Estrich.

Im folgenden wird ein Ausführungsbeispiel der Erfindung anhand einer Zeichnung näher beschrieben. Es zeigen:
- Fig.1: in einer Draufsicht eine erste Ausführungsform für ein bei dem erfindungsgemäßen Verfahren verwendbares Schalungselement,
- Fig.2: in perspektivischer Darstellung einen Schnitt durch das Schalungselement aus Fig. 1 entlang der Linie II-II,
- Fig.3: eine Verlegebeispiel des Schalungselenentes aus Fig. 1,
- Fig.4: eine zweite Ausführungsform für ein bei dem erfindungsgemäßen Verfahren verwendbares Schalungselement und
- Fig.5: ein drittes Ausführungsbeispiel für ein bei dem erfindungsgemäßen Verfahren verwendbares Schalungselement.

Die Fig. 1 zeigt in einer Draufsicht ein Schalungselement 1 für die Verlegung von Hohlböden 2.

Das in Fig. 1 dargestellte Schalungselement 1 weist eine im wesentlichen ebene Schalungsplatte 3 und auf deren Unterseite angeordnete Füße 4 auf.

Wie aus Fig. 1 deutlich zu erkennen ist, sind auf der Unterseite des Schalungselementes 1 in einer dreieckartigen Anordnung 3 Füße 4 angebracht.

Die Füße 4 weisen voneinander etwa den gleichen Abstand a auf. Genaugenommen bilden die Füße 4 bei dem in Fig. 1 dargestellten Ausführungsbeispiel die Eckpunkte eines gedachten gleichschenkligen Dreiecks. Das Schalungselement 1 bzw. besser dessen Schalungsplatte 3 weist in der Draufsicht eine L-Form auf.

Die Schalungsplatte ist in drei etwa quadratische Abschnitte 5 aufgeteilt, unter denen jeweils ein Fuß 4 angeordnet ist. Die quadratischen Abschnitte 5 sind einstückig miteinander verbunden, so daß jeweils drei quadratische Abschnitte 5 ein L-förmiges Schalungselement 1 bilden. Die quadratischen Abschnitte 5 können an ihren aneinander angrenzenden Kanten Schwächungslinien aufweisen, so daß aus einem L-förmigen Schalungselement ein quadratischer Abschnitt 5 abgebrochen werden kann, der als Paßstück in Randbereichen bei der Verlegung eines Hohlbodens verwendet werden kann.

Wie insbesondere aus Fig. 2 ersichtlich ist, ist die Schalungsplatte 3 einstückig mit den Füßen 4 ausgebildet.

Obwohl es auch denkbar ist, daß die Füße massiv ausgebildet sind, sind bei dem hier dargestellten Ausführungsbeispiel die Füße 4 als zur Schalungsplatte 3 hin offene Becher ausgebildet. Die Schalungsplatte 3 könnte an der Becheroberseite auch durchgehen, so daß die Füße 4 als geschlossene Hohlkörper ausgebildet wären.

Der Abstand a der Füße 4 voneinander beträgt etwa 20 cm. Die Kantenlänge b der Schalungsplatte 3 beträgt etwa das zweifache des Fußabstandes a. Die Höhe h der Füße 4 liegt je nach Einbaubedürfnissen etwa zwischen 5 und 20 cm.

In den Fig. 4 und 5 sind weitere Ausführungsbeispiele für ein bei dem erfindungsgemäßen Verfahren verwendbares Schalungselemente dargestellt. Der Aufbau dieser Schalungselemente ist im Prinzip gleich zu dem Schalungselement gemäß Ausführungsbeispiel nach Fig. 1. Es werden daher im folgenden nur die Unterschiede beschrieben. Für gleichwirkende Bauteile werden diesselben Bezugszeichen verwandt.

In Fig. 4 ist ein in der Draufsicht dreieckförmiges Schalungselement 1 dargestellt, bei dem die Füße 4 ebenfalls in etwa dreieckartiger Anordnung derart ausgebildet sind, daß sie die Eckpunkte eines gleichschenkligen Dreiecks bilden. Der Fußabstand a liegt hier in etwa ebenso, wie bei dem in Fig. 1 gezeigten Ausführungsbeispiel, ebenso die Kantenlänge b und die Höhe h der Füße 4.

Die Fig. 5 zeigt ein in der Draufsicht wabenförmiges Schalungselement 1, genauer ein Schalungselement mit einer Schalungsplatte in Form eines regelmäßigen Sechsecks. Die Füße 4 sind bei diesem Schalungselement 1 so angeordnet, daß sie die Eckpunkte eines gleichseitigen, gedachten Dreiecks bilden.

Die Kantenlänge b liegt bei dem in Fig. 5 gezeigten Ausführungsbeispiel etwa in der Größenordnung des Fußabstandes a.

Im folgenden wird die Wirkungsweise der bei dem erfindungsgemäßen Verfahren verwendbarem Schalungselemente 1 näher erläutert.

In Fig. 3 ist ein Verlegebeispiel der Schalungselemente 1 gemäß Ausführungsbeispiel nach Fig. 1 dargestellt.

Die Schalungselemente 1 werden mit ihren Füßen 4 auf einen Rohboden 6 gestellt und im Verband verlegt. Jedes Schalungselement 1 steht mit allen seinen drei Füßen 4 auf dem Rohboden 6 auf, so daß die Schalungsplatte 3 parallel zu der Oberfläche des Rohbodens 6 an dieser Stelle ist. Das bedeutet, daß je nach Beschaffenheit des Rohbodens 6 die Oberseite des durch die Schalungsplatte gebildeten Hohlbodens 2 uneben sein kann. Die Schalungselemente können in verschiedenen Verbänden verlegt werden; die Fig. 3 zeigt nur ein Beispiel einer Verlegemöglichkeit.

Nachdem die Schalungselemente auf dem Rohboden ausgelegt sind, kann eine hier nicht näher dargestellte Folie, z.B. eine Polyethylenfolie, über die Schalungsplatte 3 der Schalungselemente 1 ausgelegt werden. Auf diese Folie, die etwaige Fugen zwischen den Schalungselementen 1 abdeckt, wird dann ein Fließestrich oder eine Trockenschüttung aufgebracht, die etwaige Unebenheiten aufgrund eines unebenen Rohbodens ausgleicht.

Bei dem in Fig. 4 dargestellen Schalungselement 1 ist eine Verlegemöglichkeit mit strichpunktierter Linie augedeutet.

Ebenso ist mit strichpunktierter Linie auch eine Verlegungsmöglichkeit für die Schalungselemente 1 nach dem Ausführungsbeispiel gemäß Fig. 5 angedeutet.

Die Vorgehensweise zur Fertigstellung des Hohlbodens ist bei den in Fig. 4 und 5 gezeigten Ausführungsbeispielen dieselbe, wie bei dem zuvor beschriebenen Ausführungsbeispiel nach Fig. 1.

Bei einem fertiggelegten Hohlboden aus für ein bei dem erfindungsgemäßen Verfahren anwendbaren Schalungselementen ist stets gewährleistet, daß alle Füße 4 des gesamten Hohlbodens 2 auf dem Rohboden 6 aufliegen, wodurch der Hohlboden 2 eine hohe Tragfähigkeit aufweist, unabhängig von dem Geschick des Bodenverlegers.

Als Material für die Schalungselemente eignet sich anorganischer Gips oder Anhydrid oder Zement. Es ist auch möglich, eine Mischung aus diesen Materialien zu verwenden. Die Füße müssen nicht, wie bei den gezeigten Ausführungsbeispielen, einstückig mit der Schalungsplatte ausgebildet sein, es ist auch denkbar, daß angeformte Füße Verwendung finden können.

## Patentansprüche

1. Verfahren zur Herstellung eines Estrichhohlbodens, bei dem auf einem Rohboden mindestens ein mit Füßen versehenes Schalungselement verlegt wird, auf das anschließend eine Estrichmasse aufgebracht wird, **dadurch gekennzeichnet,** daß eine Vielzahl mit jeweils drei Füßen (4) in dreiecksartiger Anordnung versehenen Schalungselementen (1) im Verband verlegt wird, die anschließend mit einer Folie abgedeckt werden, auf die dann die Estrichmasse aufgebracht wird.

2. Verfahren nach Anspruch 1, **dadurch gekennzeichnet,** daß Schalungselemente verwendet werden, deren Füße (4) voneinander etwa den gleichen Abstand (a) aufweisen.

3. Verfahren nach Anspruch 1 oder 2, **dadurch gekennzeichnet,** daß Schalungselemente verwendet werden, deren Füße die Eckpunkte eines gedachten, gleichschenkligen Dreiecks bilden.

4. Verfahren nach wenigstens einem der Ansprüche 1 bis 3, **dadurch gekennzeichnet,** daß Schalungselemente mit einer im wesentlichen ebenen Schalungsplatte, auf deren Unterseite die Füße angeordnet sind, verwendet werden.

5. Verfahren nach Anspruch 4, **dadurch gekennzeichnet,** daß Schalungselemente verwendet werden, deren Schalungsplatte (3) in der Draufsicht eine L-Form aufweist.

6. Verfahren nach Anspruch 4 oder 5, **dadurch gekennzeichnet,** daß Schalungselemente verwendet werden, deren Schalungsplatte (3) in drei etwa quadratische Abschnitte (5) unterteilt ist, unter denen jeweils ein Fuß (4) angeordnet ist.

7. Verfahren nach wengistens einem der Ansprüche 4 bis 6, **dadurch gekennzeichnet,** daß Schalungselemente verwendet werden, deren Schalungsplatte (3) einstückig mit den Füßen (4) ausgebildet ist.

8. Verfahren nach wenigstens einem der Ansprüche 4 bis 7, **dadurch gekennzeichnet,** daß Schalungselemente verwendet werden, deren Füße (4) eine zur Schalungsplatte (3) hin offene Becherform aufweisen.

9. Verfahren nach wenigsten einem der Ansprüche 4 bis 8 **dadurch gekennzeichnet,** daß Schalungselemente verwendet werden, deren Schalungsplatte (3) eine Dreiecksform aufweist.

10. Verfahren nach wenigstens einem der Ansprüche 4 bis 9, **dadurch gekennzeichnet,** daß Schalungselemente verwendet werden, deren Schalungsplatte (3) wabenförmig ausgebildet ist.

11. Verfahren nach wenigstens einem der Ansprüche E bis 10, **dadurch gekennzeichnet,** daß der Abstand (a) der Füße voneinander etwa 20 cm beträgt.

12. Verfahren nach wenigstens einem der Ansprüche 1 bis 11, **dadurch gekennzeichnet,** daß Schalungselemente verwendet werden, bei denen die Kantenlänge (b) der Schalungsplatte (3) etwa das zweifache des Fußabstandes (a) beträgt.

13. Verfahren nach wenigstens einem der Ansprüche 1 bis 12, **dadurch gekennzeichnet,** daß Schalungselemente verwendet werden, bei denen die Höhe (h) der Füße (4) zwischen etwa 5 bis 20 cm liegt.

## Claims

1. Method for the production of a hollow screed floor, in which on an unfinished floor is laid at least one shuttering element provided with feet, to which is then applied a screed composition, characterised in that a plurality of shuttering elements (1) in association each provided with three feet (4) in a triangular arrangement is laid, which are then covered with a sheet to which the screed composition is then applied.

2. Method according to claim 1, characterised in that shuttering elements of which the feet (4) are spaced apart from each other by about the same distance (a) are used.

3. Method according to claim 1 or 2, characterised in that shuttering elements of which the feet form the corner points of an imaginary isosceles triangle are used.

4. Method according to one or more of claims 1 to 3, characterised in that shuttering elements with an essentially flat shuttering panel on the lower side of which are arranged the feet, are used.

5. Method according to claim 4, characterised in that shuttering elements of which the shuttering panel (3) is L-shaped in plan view are used.

6. Method according to claim 4 or 5, characterised in that shuttering elements of which the shuttering panel (3) is divided into three approximately square sections (5), under each of which is arranged a foot (4), are used.

7. Method according to one or more of claims 4 to 6, characterised in that shuttering elements of which the shuttering panel (3) is formed in one piece with the feet (4) are used.

8. Method according to one or more of claims 4 to 7, characterised in that shuttering elements of which the feet (4) are in the shape of a cup opening towards the shuttering panel (3) are used.

9. Method according to one or more of claims 4 to 8, characterised in that shuttering elements of which the shuttering panel (3) is triangle-shaped are used.

10. Method according to one or more of claims 4 to 9, characterised in that shuttering elements of which the shuttering panel (3) is honeycomb-like are used.

11. Method according to one or more of claims 2 to 10, characterised in that the distance (a) between the feet is approximately 20 cm.

12. Method according to one or more of claims 1 to 11, characterised in that shuttering elements in which the edge length (b) of the shuttering panel (3) is approximately twice the distance between feet (a) are used.

13. Method according to one or more of claims 1 to 12, characterised in that shuttering elements in which the height (h) of the feet (4) is between about 5 and 20 cm are used.

## Revendications

1. Procédé de fabrication d'un plancher surélevé recouvert d'une chape, dans lequel au moins un élément de coffrage muni de pieds est posé sur un sol brut et une chape est ensuite appliquée sur l'élément de coffrage, caractérisé en ce qu'une pluralité d'éléments de coffrage (1) munis chacun de trois pieds (4) disposés en triangle est assemblée et est ensuite recouverte d'une feuille sur laquelle le chape est ensuite appliquée.

2. Procédé selon la revendication 1, caractérisé en ce que l'on utilise des éléments de coffrage dont les pieds (4) présentent à peu près le même écartement (a) les uns par rapport aux autres.

3. Procédé selon la revendication 1 ou 2, caractérisé en ce que l'on utilise des éléments de coffrage dont les pieds forment les angles d'un triangle isocèle imaginaire.

4. Procédé selon au moins l'une des revendications 1 à 3, caractérisé en ce que l'on utilise des éléments de coffrage comportant une plaque de coffrage pour l'essentiel plane sur le côté inférieur de laquelle sont disposés les pieds.

5. Procédé selon la revendication 4, caractérisé en ce que l'on utilise des éléments de coffrage dont la plaque de coffrage (3) présente une forme en L vue de dessus.

6. Procédé selon la revendication 4 ou 5, caractérisé en ce que l'on utilise des éléments de coffrage dont la plaque de coffrage (3) est divisée en trois parties (5) à peu près carrées sous chacune desquelles est disposé un pied (4).

7. Procédé selon au moins l'une des revendications 4 à 6, caractérisé en ce que l'on utilise des éléments de coffrage dont la plaque de coffrage (3) est réalisée d'une pièce avec les pieds (4).

8. Procédé selon au moins l'une des revendications 4 à 7, caractérisé en ce que l'on utilise des éléments de coffrage dont les pieds (4) présentent une forme de godet ouvert en direction de la plaque de coffrage (3).

9. Procédé selon au moins l'une des revendications 4 à 8, caractérisé en ce que l'on utilise des éléments de coffrage dont la plaque de coffrage (3) présente une forme triangulaire.

10. Procédé selon au moins l'une des revendications 4 à 9, caractérisé en ce que l'on utilise des éléments de coffrage dont la plaque de coffrage (3) est alvéolée.

11. Procédé selon au moins l'une des revendications 2 à 10, caractérisé en ce que l'écartement des pieds est d'environ 20 cm.

12. Procédé selon moins l'une des revendications 1 à 11, caractérisé en ce que l'on utilise des éléments de coffrage dans lesquels la longeur (b) des bords de la plaque de coffrage (3) représente à peu près le double de l'écartement (a) entre les pieds.

13. Procédé selon au moins l'une des revendications 1 à 12, caractérisé en ce que l'on utilise des éléments de coffrage dans lesquels la hauteur (h) des pieds (4) est comprise entre environ 5 et 20 cm.
